# EUROPÄISCHE PATENTSCHRIFT

(11) **EP 2 993 958 B1**
(45) Veröffentlichungstag und Bekanntmachung des Hinweises auf die Patenterteilung: **22.11.2017**
(21) Anmeldenummer: 14183477.0
(22) Anmeldetag: 04.09.2014
(51) Int. Cl.: H05B 6/20, F27B 14/06

(54) **Rinneninduktionsofen**
Channel induction furnace
Four à induction à canal

(43) Veröffentlichungstag der Anmeldung: 09.03.2016
(73) Patentinhaber: Georg Fischer GmbH, 40822 Mettmann (DE)
(72) Erfinder: Stratmann, Christoph, 40822 Mettmann (DE); Kleinert, Andreas, 42327 Wuppertal (DE); Eitel, Wilhelm, 40883 Ratingen (DE); Borgs, Tobias, 42719 Solingen (DE)
(74) Vertreter: Fenner, Seraina

(56) Entgegenhaltungen:
- DE-A1- 2 242 927
- US-A- 3 192 303
- US-A- 3 618 917
- US-A- 5 591 271

## Beschreibung

Die Erfindung betrifft einen Rinneninduktionsofen zum Schmelzen und/oder Warmhalten von Metall beinhaltend ein Ofengefäss, wobei das Ofengefäss eine feuerfeste Auskleidung aufweist, einen Induktor der mindestens einen Rinnenkanal aufweist und lösbar mit dem Ofengefässes im unteren Bereich am Ofenboden verbunden ist sowie das Verfahren zum Betreiben eines Rinneninduktionsofens. Derartige Rinneninduktionsöfen sind aus dem Stand der Technik bekannt. Durch das Erregen der Spule wird ein Strom in das geschmolzene Metall induziert, welches durch den Rinnenkanal fliesst, der die Spule umgibt. Das geschmolzene Metall, welches durch den Rinnenkanal fliesst, wird durch seinen Widerstand gegenüber dem induzierten Strom erwärmt. Die aufgeheizte Schmelze steigt dann nach oben während die kältere Schmelze sich in den Rinnenkanal absenkt und dort erwärmt wird und anschliessen auch ins Ofengefäss aufsteigt, dadurch wird die gesamte Schmelze im Ofen erwärmt. Nachteilig ist, dass sich durch solch geringe Strömungen bzw. Ablagerungsströme rasch Ablagerungen bilden, hauptsächlich an den Kanalenden oder im Halsbereich des Ofengefässes, wodurch die Standzeit eines Rinneninduktionsofens stark verkürzt wird. Es bilden sich mit zunehmender Betriebsdauer im Ofenhals oder an den Kanalenden oxidische Ansätze. Diese behindern die einwandfreie Zirkulation der Schmelze, was wiederum die Verschlackung an diesen Stellen vorantreibt. Schlussendlich ist der komplette Ofenhals mit Schlacke gefüllt und die Zirkulation der Schmelze sowie der Wärmeaustausch sind nicht mehr gegeben. In dem durch die Verschlackung verschlossenen Induktor bzw. dem Rinnenkanal herrscht eine hohe Energiedichte bzw. die Schmelze ist stark überhitz da der Energietransport aus dem Induktor in das Ofengefässe nicht mehr gegeben ist. Als Folge davon wäscht sich die Feuerfestzustellung rasant aus und erzwingt die Ausserbetriebnahme des Rinneninduktionsofens.
Zur Verbesserung der Zirkulation der Schmelze in den Rinnenkanälen offenbart die CH 278 123 A eine Verlängerung eines Rinnenkanals mittels eines hitzebeständigen Rohres.

Es ist Aufgabe der vorliegenden Erfindung eine Vorrichtung und ein damit verbundenes Verfahren vorzusehen, die das Festsetzen der Schlacke, speziell im Ofenhals und an den Enden des Rinnenkanals verhindert und dadurch die Standzeit des Rinneninduktionsofens erhöht.
Die US 3 618 917, DE 2 242 927 und die US 3 192 303 offenbaren Induktionsöfen bei denen das einblasen von Gasen ebenfalls ermöglicht wird.
Diese Aufgabe wird erfindungsgemäss dadurch gelöst, dass im Induktor Kanäle zur Zuführung eines Inertgases angeordnet sind und dass während des Betriebes des Rinneninduktionsofens mit flüssiger Schmelze ein Inertgas in den Rinneninduktionsofen eingeleitet wird, vorzugsweise in den Bereich des Ofenhalses.

Die im Induktor eingearbeiteten Kanäle führen der Schmelze ein Inertgas zu, vorzugsweise im Bereich des Ofenhalses, wodurch eine Strömung erzeugt wird. Durch die aufsteigenden Inertgasblasen, vorzugsweise Stickstoffblasen wird die Ablagerung der Schmelze gestört da die vorherrschende Strömung aufgrund des Induktionsprozesses geändert wird und zusätzlich die Koagulation der Metalloxide gefördert wird, so dass diese aufschwimmen und sich an der Badoberfläche absetzen anstatt an Engstellen wie dem Ofenhals oder den Rinnenkanalenden.

Der Induktor ist unterhalb des Ofengefässes bzw. am Ofenboden abnehmbar angeordnet. Das Ofengefäss und der Induktor sind miteinander über ihre Teilungsfläche verbunden. Nahe unter der Oberfläche der Teilungsfläche des Induktors sind die Kanäle zur Zuführung des Inertgases angeordnet bzw. sind kurz unter der Oberfläche in die Feuerfestmasse eingebettet. Die Kanäle werden von einer Feuerfestzustellung bzw. Feuerfestmasse abgedeckt, wodurch die Kanäle beim Befestigen des Induktors am Ofengefäss keinen direkten Kontakt mit dem Ofengefäss aufweisen.

Die Kanäle zur Zuführung des Inertgases sind untereinander mit einer Ringleitung verbunden, welche vorzugsweise am Induktor angeordnet ist. Mittels einer Ringleitung kann die Zuführung des Inertgases in die Kanäle über eine zentrale Einspeisung auf die Ringleitung erfolgen.

Die Kanäle zur Zuführung des Inertgases sind entlang des Umfangs angeordnet und ragen in Richtung Mitte bzw. zum Rinnenkanal hin.

Vorteilhaft ist es, wenn die Kanäle regelmässig versetzt zueinander angeordnet sind. Die Kanäle zur Zuführung des Inertgases weisen Stahlrohre auf, die die Kanäle bilden. Vorzugsweise sind die Stahlrohre im äusseren Bereich des Induktors angeordnet und reichen nur über eine bestimmte Länge in Richtung Rinnenkanal bzw. Mitte, da die Temperatur in Richtung Mitte derart ansteigt, dass Stahlrohre aufgrund der hohen Temperatur nicht mehr beständig wären. Alternativ können aber auch andere Rohre verwendet werden.

Vorzugsweise beinhalten die Kanäle Feuerfestrohre bspw. aus Keramik. Die Feuerfestrohre sind in den Kanälen Richtung Mitte des Induktors hin angeordnet im Bereich, wo die Stahlrohre der Temperatur nicht mehr standhalten würden. Somit werden die Kanäle vorzugsweise durch Stahlrohre im äusseren Bereich gebildet, die dann in Feuerfestrohre Richtung Mitte des Induktors bzw. in Fliessrichtung des Inertgases hin übergehen.

Vorzugsweise ist die Ringleitung zur Versorgung der Kanäle mit Inertgas mit den Stahlrohren verbunden. Die Stahlrohre gehen Richtung Rinnenkanal hin in ein Feuerfestrohr über. Am anderen Ende der Feuerfestrohre sind anschliessen Schnüre angeordnet, welche das Inertgas weiterleiten.

Vorzugsweise sind die Schnüre aus organischem Material da er das Inertgas besser transportiert.

An den Enden der Feuerfestrohre können eine oder auch mehrere Schnüre angebracht sein. Die Schnüre ragen durch die Feuerfestzustellung in der die Kanäle eingebettet sind hindurch, vorzugsweise im Bereich des Ofenhalses und ragen somit leicht in den Ofenhals hinein.

Ein Ausführungsbeispiel der Erfindung wird anhand der Figuren beschrieben, wobei sich die Erfindung nicht nur auf das Ausführungsbeispiel beschränkt. Es zeigen:
- Fig. 1: eine Schnittansicht durch einen Rinneninduktionsofen aus dem Stand der Technik,
- Fig. 2: einen herkömmlichen Prozess der Schlackenablagerung im Ofenhals,
- Fig. 3: einen Teilschnitt durch einen erfindungsgemässen Kanal zur Zuführung eines Inertgases und
- Fig. 4: eine Ansicht eines erfindungsgemässen Induktors eines Rinneninduktionsofens mit dem Verlauf der Kanäle, die noch nicht mit der Feuerfestzustellung übergossen wurden.

Die Schnittansicht in Fig. 1 zeigt einen Rinneninduktionsofen 1 der ein Ofengefäss 4 beinhaltet, wobei dieses mit einer feuerfesten Auskleidung 5 ausgekleidet ist. Im Induktor 2, welcher am Ofenboden 17 des Ofengefässes 4 befestigt ist, ist eine Spule 16 angeordnet, mittels der ein Strom erzeugt wird, welcher in die Schmelze 15 induziert wird, die sich im Rinnenkanal 3 befindet der um die Spule 16 verläuft. Die Schmelze 15 wird durch ihren Widerstand gegenüber dem Strom erwärmt, wodurch die erwärmte Schmelze 15 über den Ofenhals 13 in das Ofengefäss 4 aufsteigt und die kühlere Schmelze 15 in den Rinnenkanal 3 absinkt, wo sie erwärmt wird. Die dadurch erzeugte Strömung fällt gering aus, wodurch sich Ablagerungen 14 bilden. Fig. 2 stellt den unerwünschten Ablagerungsprozess eines Rinneninduktionsofens 1 dar. Es ist gut ersichtlich, dass sich im Ofenhals 13 Schlackenablagerungen 14 bilden. Diese Ablagerung 14 von Schlacke verhindert eine gute Zirkulation der Schmelze 15, wodurch die Verschlackung rasch vorangetrieben wird. Die Bilder in Fig. 2 zeigen dies deutlich.

Durch diese angehende Verstopfung der Engstellen bzw. des Ofenhalses 13 überhitzt sich die Schmelze 15 im Rinnenkanal da weder die Zirkulation der Schmelze 15 ermöglicht wird noch findet ein Wärmeaustausch bzw. ein Energietransport statt, dadurch wird die Feuerfestzustellung rasch ausgewaschen was eine Ausserbetriebnahme des Rinneninduktionsofen 1 erzwingt und eine komplette Neuzustellung des Ofenhalses 13 erfordert. Fig. 3 zeigt die Anordnung eines Kanals 6 zur Zuführung eines Inertgases als Teilschnitt. Der Kanal 6 ist in der Feuerfestzustellung 5 des Induktors 2 eingebettet. Die Kanäle 6 sind nahe an der Oberfläche der Teilungsfläche 7 des Induktors 2 angeordnet. Die Kanäle 6 sind entlang des Umfangs des Induktors 2 angeordnet und ragen in Richtung Rinnenkanal 3, was in Fig. 4 gut erkennbar ist. In Fig. 4 ist eine Ansicht des Induktors 2 dargestellt in der die Kanäle noch nicht mit der Feuerfestzustellmasse 5 überzogen und der Induktor 2 noch nicht am Ofenboden 17 des Ofengefäss 4 befestigt wurde. Vorzugsweises sind die Kanäle 6 mit einer Ringleitung 8 verbunden, welche in Fig. 4 dargestellt ist. Die Ringleitung 8 ist bevorzugt am bzw. im Induktor 2 angeordnet, wobei die Ringleitung 8 in Fig. 3 nicht dargestellt ist.

Die Zuführung des Inertgases, wobei Stickstoff zu bevorzugen ist, erfolgt über eine Zentrale Einspeisung 9 der Ringleitung 8, welche dann Kanäle 6 mit dem Inertgas versorgt. Als eine bevorzugte Ausgestaltung der Kanäle 6, weisen sie ein Stahlrohr 10 auf, das mit der Ringleitung 8 verbunden ist und durch das ein optimales Einströmen des Gases ermöglicht wird. Die Stahlrohre 10 sind im äusseren Bereich des Umfangs des Induktors 2 angeordnet und erstecken sich nur über eine bestimmte Länge in Richtung Mitte, da die Temperatur in Richtung Rinnenkanal 3 ansteigt und die Stahlrohre 10 nicht beständig genug wären. Das Stahlrohr 10 geht aufgrund dessen in ein Feuerfestrohr 11 über. Das Feuerfestrohr 11 kann sowohl eine Bohrung wie auch mehrere Bohrungen aufweisen. Das Feuerfestrohr 11 hat den Vorteil, dass es temperaturbeständig ist. Am anderen Ende des Feuerfestrohres 11, welches nicht im Stahlrohr 10 angeordnet ist und das sich näher am Rinnenkanal 3 befindet, sind Schnüre 12 angeordnet, vorzugsweise mehrere. Die Schnüre 12 sind aus einem organischen Material, vorzugsweise aus einem porösen um das Gas optimal weiter zu leiten.
Wie aus Fig. 3 gut ersichtlich, gehen die Schnüre 12 vom Feuerfestrohr 11 ab und ragen mit dem anderen Ende durch die Feuerfestzustellung 5 des Induktors 2 hindurch, womit das Gas direkt an die Stelle der Schlackenablagerung geleitet wird, da die Schnüre 12 im Bereich des Ofenhalses 13 durch die Feuerfestzustellung 5 des Induktors 2 hindurch treten. Mit Hilfe des zugeleiteten Gases wird die Strömung verstärkt bzw. verändert und Verschlackungen können vermieden oder zumindest stark reduziert werden.

Die Kanäle 6 sind vorzugsweise regelmässig, wie in Fig. 4 dargestellt, entlang des Umfangs des Induktors 2 angeordnet, entsprechend der benötigten Strömung damit die Schlackenablagerung vermieden werden kann.
Die Anzahl der angeordneten Kanäle 6 ist ebenfalls individuell wählbar.

### Bezugszeichenliste

- 1: Rinneninduktionsofen
- 2: Induktor
- 3: Rinnenkanal
- 4: Ofengefäss
- 5: Feuerfeste Auskleidung / Feuerfestzustellung
- 6: Kanal
- 7: Teilungsfläche
- 8: Ringleitung
- 9: Einspeisung Ringleitung
- 10: Stahlrohr
- 11: Feuerfestrohr
- 12: Schnur
- 13: Ofenhals
- 14: Schlackenablagerung
- 15: Schmelze
- 16: Spule
- 17: Ofenboden

## Patentansprüche

1. Rinneninduktionsofen (1) zum Schmelzen und/oder Warmhalten von Metall beinhaltend ein Ofengefäss (4), wobei das Ofengefäss (4) eine feuerfeste Auskleidung (5) aufweist, einen Induktor (2) der mindestens einen Rinnenkanal (3) aufweist und lösbar mit dem Ofengefäss (4) im unteren Bereich am Ofenboden (17) verbunden ist, wobei im Induktor (2) Kanäle (6) zur Zuführung eines Inertgases in das Ofengefäss angeordnet sind, **dadurch gekennzeichnet, dass** die Kanäle (6) zur Zuführung eines Inertgases im Induktor (2) nahe unter der Oberfläche der Teilungsfläche (7) des Induktors (2) angeordnet sind.

2. Rinneninduktionsofen (1) nach Anspruch 1, **dadurch gekennzeichnet, dass** die Kanäle (6) zur Zuführung eine Inertgases mittels einer Ringleitung (8) untereinander verbunden sind, wobei die Ringleitung (8) vorzugsweise am Induktor (2) angeordnet ist.

3. Rinneninduktionsofen (1) nach einem der Ansprüche 1 oder 2, **dadurch gekennzeichnet, dass** mehrere Kanäle (6) zur Zuführung eines Inertgases entlang des Umfangs des Induktors (2) angeordnet sind und in Richtung Rinnenkanal (3) des Induktors (2) verlaufen.

4. Rinneninduktionsofen (1) nach einem der Ansprüche 1 bis 3, **dadurch gekennzeichnet, dass** die Kanäle (6) zur Zuführung eines Inertgases Stahlrohre (10) aufweisen, wobei die Stahlrohre (10) vorzugsweise im äusseren Bereich des Induktors (2) angeordnet sind und sich über eine bestimmte Länge in Richtung Rinnenkanal (2) erstrecken.

5. Rinneninduktionsofen (1) nach einem der Ansprüche 1 bis 4, **dadurch gekennzeichnet, dass** die Kanäle (6) zur Zuführung eines Inertgases Feuerfestrohre (11), vorzugsweise aus Keramik aufweisen.

6. Rinneninduktionsofen (1) nach einem der Ansprüche 1 bis 5, **dadurch gekennzeichnet, dass** die Feuerfestrohre (11) nach den Stahlrohren (10) in Strömungsrichtung des Inertgases angeordnet sind.

7. Rinneninduktionsofen (1) nach einem der Ansprüche 1 bis 6, **dadurch gekennzeichnet, dass** die Kanäle (6) zur Zuführung eines Inertgases Schnüre (12) aufweisen, vorzugsweise aus einem organischen Material.

8. Rinneninduktionsofen (1) nach Anspruch 7, **dadurch gekennzeichnet, dass** die Schnüre (12) nach dem Feuerfestrohr (11) in Strömungsrichtung des Inertgases angeordnet sind und im Bereich des Ofenhalses (13) an die Oberfläche des Induktors (2) ragen.

## Claims

1. Channel induction furnace (1) for melting metal and/or keeping metal hot, containing a crucible (4), wherein the crucible (4) has a refractory lining (5), an inductor (2) which has at least one channel passage (3) and is releasably connected to the crucible in the lower region of the furnace at the hearth (17), wherein passages (6) for supplying an inert gas to the crucible are arranged in the inductor (2), **characterized in that** the passages (6) for supplying an inert gas are arranged in the inductor (2) just below the surface of the separation surface (7) of the inductor (2).

2. Channel induction furnace (1) according to Claim 1, **characterized in that** the passages (6) for supplying an inert gas are connected to one another by means of an annular line (8), wherein the annular line (8) is preferably arranged on the inductor (2).

3. Channel induction furnace (1) according to one of Claims 1 and 2, **characterized in that** multiple passages (6) for supplying an inert gas are arranged around the periphery of the inductor (2) and run in the direction of the channel passage (3) of the inductor (2).

4. Channel induction furnace (1) according to one of Claims 1 to 3, **characterized in that** the passages (6) for supplying an inert gas have steel pipes (10), wherein the steel pipes (10) are preferably arranged in the outer region of the inductor (2) and extend over a certain length in the direction of the channel passage (2).

5. Channel induction furnace (1) according to one of Claims 1 to 4, **characterized in that** the passages (6) for supplying an inert gas have refractory pipes (11), preferably made of ceramic.

6. Channel induction furnace (1) according to one of Claims 1 to 5, **characterized in that** the refractory pipes (11) are arranged downstream of the steel pipes (10) in the flow direction of the inert gas.

7. Channel induction furnace (1) according to one of Claims 1 to 6, **characterized in that** the passages (6) for supplying an inert gas have cords (12), preferably made of an organic material.

8. Channel induction furnace (1) according to Claim 7, **characterized in that** the cords (12) are arranged downstream of the refractory pipe (11) in the flow direction of the inert gas and extend in the region of the furnace throat (13) to the surface of the inductor (2).

## Revendications

1. Four à induction à canal (1) pour faire fondre et/ou maintenir chaud du métal, contenant un récipient de four (4), le récipient de four (4) présentant un habillage réfractaire (5), un inducteur (2) qui présente au moins un conduit de canal (3) et qui est raccordé de manière amovible au récipient de four (4) dans la région inférieure au niveau du fond du four (17), des conduits (6) pour acheminer un gaz inerte dans le récipient de four étant disposés dans l'inducteur (2), **caractérisé en ce que** les conduits (6) pour acheminer un gaz inerte dans l'inducteur (2) sont disposés à proximité du dessous de la surface de la surface de séparation (7) de l'inducteur (2).

2. Four à induction à canal (1) selon la revendication 1, **caractérisé en ce que** les conduits (6) pour acheminer un gaz inerte sont raccordés les uns aux autres au moyen d'une conduite annulaire (8), la conduite annulaire (8) étant disposée de préférence au niveau de l'inducteur (2).

3. Four à induction à canal (1) selon l'une quelconque des revendications 1 ou 2, **caractérisé en ce que** plusieurs conduits (6) pour acheminer un gaz inerte sont disposés le long de la périphérie de l'inducteur (2) et s'étendent dans la direction du conduit de canal (3) de l'inducteur (2).

4. Four à induction à canal (1) selon l'une quelconque des revendications 1 à 3, **caractérisé en ce que** les conduits (6) pour acheminer un gaz inerte présentent des tubes d'acier (10), les tubes d'acier (10) étant disposés de préférence dans la région extérieure de l'inducteur (2) et s'étendant sur une longueur déterminée dans la direction du conduit de canal (2).

5. Four à induction à canal (1) selon l'une quelconque des revendications 1 à 4, **caractérisé en ce que** les conduits (6) pour acheminer un gaz inerte présentent des tubes réfractaires (11), de préférence en céramique.

6. Four à induction à canal (1) selon l'une quelconque des revendications 1 à 5, **caractérisé en ce que** les tubes réfractaires (11) sont disposés après les tubes d'acier (10) dans la direction d'écoulement du gaz inerte.

7. Four à induction à canal (1) selon l'une quelconque des revendications 1 à 6, **caractérisé en ce que** les conduits (6) pour acheminer un gaz inerte présentent des cordons (12) de préférence en matériau organique.

8. Four à induction à canal (1) selon la revendication 7, **caractérisé en ce que** les cordons (12) sont disposés après le tube réfractaire (11) dans la direction d'écoulement du gaz inerte et sortent dans la région du col du four (13) à la surface de l'inducteur (2).
